# EUROPÄISCHE PATENTSCHRIFT

(11) **EP 4 301 476 B1**
(45) Veröffentlichungstag und Bekanntmachung des Hinweises auf die Patenterteilung: **06.11.2024**
(21) Anmeldenummer: 23704332.8
(22) Anmeldetag: 08.02.2023
(51) Int. Cl.: A63B 31/11

(54) **SCHWIMMFLOSSE**
SWIMMING FIN
PALME DE NATATION

(30) Priorität: 09.02.2022 RU 2022103315
(43) Veröffentlichungstag der Anmeldung: 10.01.2024
(73) Patentinhaber: Matiaev, Aleksei, 21000 Novi Sad (RS)
(72) Erfinder: Matiaev, Aleksei, 21000 Novi Sad (RS)
(74) Vertreter: Jeck, Jonathan
(86) Internationale Anmeldenummer: PCT/EP2023/053113
(87) Internationale Veröffentlichungsnummer: WO 2023/152181

(56) Entgegenhaltungen:
- EP-A1- 3 922 321
- WO-A1-2010/140965
- WO-A1-94/25116
- FR-A1- 2 929 127
- FR-A1- 2 931 690
- GB-A- 2 331 940
- US-A- 3 081 467
- US-A- 4 944 703
- US-B1- 8 926 385

## Beschreibung

Die Erfindung bezieht sich auf Schwimmhilfsmittel, auf Unterwasserbewegung sowie auf Muskeltraining und kann in der Konstruktion einer am Fuß befestigbaren Schwimmflosse verwendet werden.

Durch FR 2931690 A1 ist eine Schwimmflosse mit einem am Fuß des Schwimmers befestigbaren Fußteil und einem an der Spitze des Fußteils befestigten Schwimmflossenblatt bekannt. Das Schwimmflossenblatt weist einen langgestreckten Halter und zumindest zwei stromlinienförmige Schaufeln auf. Die Schaufeln sind beidseitig im langgestreckten Halter um quer zu einer Längsachse des langgestreckten Halters verlaufende Schwenkachsen um einen vorgebbaren Winkel in beiden Richtungen hin- und hergehend drehbar montiert. Die Schaufeln sind mithilfe einer gemeinsamen Achse im langgestreckten Halter montiert. Das am Fuß des Schwimmers befestigbare Fußteil umfasst eine Sohle mit Verstärkung, an welcher der langgestreckte Halter des Schwimmflossenblatts angebracht ist. Die Längsachse des langgestreckten Halters ist gegenüber der Sohle des Fußteils unter einem Winkel von 12° geneigt. Bei Flossenschlagbewegungen dreht und/oder biegt sich der langgestreckte Halter im Verhältnis zum am Fuß des Schwimmers befestigbaren Fußteil. Das Material, aus dem der langgestreckte Halter besteht, ist steif genug, um sich bei Biegung und Torsion nicht übermäßig zu verformen.

Durch WO 2010/140965 A1 ist eine Schwimmflosse mit einem am Fuß des Schwimmers befestigbaren Fußteil mit einer Zehenpartie und einem am Fußteil befestigten Schwimmflossenblatt bekannt. Das Schwimmflossenblatt weist einen langgestreckten Halter und zumindest einer sich quer zu einer Längsachse des langgestreckten Halters erstreckenden stromlinienförmigen Schaufel auf. Die Schaufel ist beidseitig im langgestreckten Halter um quer zu einer Längsachse des langgestreckten Halters verlaufende Schwenkachse um einen vorgebbaren Winkel in beiden Richtungen hin-und hergehend drehbar montiert. Der langgestreckte Halter ist starr an der Zehenpartie unter einem Winkel zwischen 20° und 60° seiner Längsachse gegenüber der Sohle des Fußteils geneigt angeordnet. Die Schaufel kann hohl ausgeführt sein, um sich beim Tauchen mit Wasser zu füllen. Die auch als Seitenkanten bezeichneten Schaufelspitzen können durch vertikale Wandpartien begrenzt sein. Der langgestreckte Halter kann zusätzlich in Abweichung von der Längsachse des Fußteils schräg abstehend angeordnet sein.

Am nächsten kommt die technische Lösung der durch FR 2 931 690 A1 bekannten Schwimmflosse. Diese umfasst einen Schuh, der mit einer oder mehreren Schaufeleinrichtungen verbunden ist. Die Schaufeleinrichtung umfasst einen langgestreckten Halter mit einer zylindrischen Aufnahmebohrung, die durch diesen senkrecht zu seiner Längsrichtung verläuft. Sie umfasst weiter ein Vortriebsteil, das aus zwei stromlinienförmigen Schaufeln besteht. Diese sind mit ihrer Seitenfläche beidseitig auf einer Achse montiert. Dabei verläuft die Anströmkante der Schaufeln parallel zu dieser Achse, die drehbar in der Aufnahmebohrung des Halters montiert ist.

Der Klarheit halber sollte präzisiert werden, dass die Termini "Anströmwinkel", "Anströmkante", "Profilsehne" und "Schaufel" aus der Aerodynamik entlehnt sind.

Der Einsatz der obigen Schwimmflosse basiert auf Schlagbewegungen der sich im Wasser befindenden Beine des Schwimmers. Dabei drehen sich die Schaufeln frei im Verhältnis zur Achse bis zu ihrem Anschlag am Begrenzer. Danach erfolgt das Abstoßen der Schaufeln vom Wasser mit Übertragung der Reaktionskraft auf den Schwimmer. Obwohl sich der Schaufeldrehwinkel laut Beschreibung automatisch je nach Fortbewegungsgeschwindigkeit des Schwimmers ändert, ist kein effektives System für eine automatische Verstellung dargeboten.

Die Beschreibung enthält eine Flossenausgestaltung, die Schaufeldrehbegrenzer aufweist. Diese sind verbunden mit einem Stab, der sich im Inneren des Halters bewegen lässt. Er ist am Ende mit einem Gewinde versehen, auf welches ein Rändelknopf zum Einstellen aufgeschraubt ist. Es ist auch angegeben, dass der Schwimmer den sich am Halterende befindenden Rändelknopf mit der Hand drehen muss, um den Schaufelneigungswinkel zu verstellen. Dadurch wird der Schaufelneigungswinkel im Verhältnis zum Halter geändert.

Der Schwimmer muss jedes Mal seine Fortbewegung im Wasser unterbrechen und innehalten, um die obige Einstellung vorzunehmen. Es sei auch bemerkt, dass es nicht ganz bequem ist, diesen Vorgang auszuführen, ohne die Schwimmflosse vom Fuß abzuziehen.

In der Beschreibung der obigen technischen Lösung wird mehrmals erwähnt, dass der Halter starr ausgelegt ist, um eine Verformung beim Einsatz der Schwimmflosse zu vermeiden. Ein starrer formstabiler Halter sei außerdem notwendig, um das Festklemmen der Vorrichtung zum Einstellen des Anströmwinkels von Schaufeln zu verhindern. In der Beschreibung steht ebenfalls, dass der Halter um ca. 10 Grad geneigt im Verhältnis zur Fußsohle ist. Eine solche Halterkonstruktion macht den Eintritt ins Wasser von Land mit den bereits angezogenen Schwimmflossen wesentlich schwieriger.

In allen oben genannten Patenten wird behauptet, dass die Verwendung mehrerer Schaufeln, montiert in einer bzw. zwei Längsleisten (Haltern), den Wirkungsgrad der Schwimmflosse erhöht.

Der Wirkungsgrad der Schwimmflosse wurde auf einem dynamometrischen Prüfstand bewertet. Das Prinzipschema des Prüfstands zeigt Fig. 12. Das Verfahren zur Bewertung der Flossenwirksamkeit war wie folgt:
- Die zu bewertende Schwimmflosse wurde auf der unteren Horizontalstange des Prüfstands angeordnet,
- Der Prüfstandsantrieb erzeugte Ab- und Aufschlagbewegungen der Horizontalstange mit konstanter Frequenz.
- Während des ganzen Prüfzyklus wurden der Drehwinkel der Horizontalstange, die zum Antrieb des Prüfstands notwendige Kraft sowie die Reaktions(Stoß)kraft gemessen.
- Es wurden der Wirkungsgrad der Schwimmflosse berechnet und Grafiken erstellt.

Vergleichsprüfungen in einem Schwimmbad auf dem dynamometrischen Prüfstand haben gezeigt, dass die Schwimmflosse, ausgestaltet nach dem französischen Patent Nr. 2931690, einen etwas höheren Wirkungsgrad gegenüber der gegenwärtigen klassischen Flosse (von der Handelsmarke AQUALUNG) aufweist.

Es bestehen zwei Hauptgründe für ihre unzureichende Wirksamkeit:
- 1. Klassische Schwimmflossen werden derzeit aus hochwertigen modernen Werkstoffen unter Anwendung neuer Technologien gefertigt und weisen eine gute Effizienz auf,
- 2. Die Dynamik einer Schwimmflosse mit mehreren Schaufeln, die in einer bzw. zwei Längsleisten (einem bzw. zwei Haltern) montiert sind, ist unvollkommen, siehe Fig. 10. Diese Figur zeigt, dass der Schaufelanströmwinkel in der Anfangsphase der Schlagbewegung der Flosse klein ist. Der Wasserströmung G wird bei deren Einwirkung auf die Schaufel kein wesentlicher Widerstand entgegengesetzt. Im weiteren Verlauf der Schlagbewegung der Flosse nimmt der Widerstand gegen die Wasserströmung zu. Die Reaktionskraft erreicht ihren Höchstwert im Moment des Durchgangs der Flosse durch die Schlagwinkelhalbierende. Nach dem Durchgang der Flosse durch die Winkelhalbierende beginnt sich die Reaktionskraft aber zu mindern, während der Widerstand der Schaufel gegen die Wasserströmung sprunghaft zunimmt. Die Änderung von Kräften bei der Flossenschlagbewegung anschaulicher am Beispiel einer Schaufel in Fig. 11 dargestellt.

Bei einer Schlagbewegung wirkt der Wasserdruck P auf die Schaufeloberfläche. Dadurch wird eine Kraft Q erzeugt, welche direkt proportional zum Produkt dieses Drucks und der Schaufelflächenprojektion ist. $Q = k * P * S * Sin α .$ Es bedeuten:
K: ein für die gegebene Strömungsgeschwindigkeit konstanter Beiwert,
P: Wasserdruck,
S: Schaufelfläche,
α: Schaufelanströmwinkel.

Die Kraft Q ist senkrecht zur Schaufelebene gerichtet. Dabei entsteht aufgrund der Kraft Q eine Reaktionskraft R, die vorwärts in Richtung Bewegungsachse wirkt. Die Reaktionskraft R wird nach folgender Formel berechnet: $R = Q * Cos α$

Bei der Schlagbewegung der Schwimmflosse muss die Schaufel den Wasserströmungswiderstand überwinden. Die Kraft des Strömungswiderstands beträgt: $F = Cw * Q$ Cw ist dabei der Strömungswiderstandsbeiwert.

Die Flossenschaufel kann in diesem Fall als eine Platte betrachtet werden. Cw liegt bei 1. Dementsprechend kann man F als gleich Q annehmen. Die Kraft, welche an die Schwimmflosse angelegt wird, um den Strömungswiderstand F zu überwinden, entspricht dem Aufwand von Energie, die sich in die Reaktionskraft R umwandelt. Der Wirkungsgrad η der Schaufel (Schaufeln) wird demgemäß nach folgender Formel berechnet: $η = R/Q .$

Drei Schemas (a, b, c) in Fig. 11 stellen anschaulich dar, dass die höchste Wirksamkeit der Schaufel sich in der Anfangsphase der Flossenschlagbewegung ergibt. In der Mittelphase der Flossenschlagbewegung (Schema b) erreicht die Kraft R ihren Höchstwert bei gleichzeitiger Minderung des Wirkungsgrads. Im Weiteren nimmt die Reaktionskraft R ab, während die Widerstandskraft schnell zunimmt. Das führt zu einer wesentlichen Minderung der Schaufelwirksamkeit.

Eine einfache Berechnung zeigt, dass im Spezialfall nach Schema "a" der Wirkungsgrad η gleich 0,88 ist. Im Spezialfall nach Schema "b" ist η gleich 0,64 und nach Schema "c" ist η gleich 0,34. Demzufolge ist die unzureichende Effizienz einer solchen Schwimmflosse mit mehreren Schaufeln als Ganzes auf eine plötzliche Abnahme des Flossenwirkungsgrads nach dem Durchgang durch die Schlagwinkelhalbierende zurückzuführen. Die vorstehenden Ergebnisse basieren auf Berechnungen des idealen Wirkungsgrads. Der reale Wirkungsgrad liegt jedoch immer unterhalb des idealen Werts.

Dies alles beweist, dass der in FR 2931690 A1 angegebene Flossenwirkungsgrad sich nur unzureichend verwirklichen lässt, was eben das technische Problem der als Prototyp zugrunde gelegten hier erörterten Konstruktion darstellt.

Ein weiteres technisches Problem bei allen oben aufgeführten Flossen ist die Befestigung der Schaufeln an den auch als Halter bezeichneten Längsarmen der Schaufel. Alle Möglichkeiten zum Verbinden von Schaufeln mit Haltern können in 4 Arten unterteilt werden:
- unter Verwendung einer Achse, die durch den Körper des Halters verläuft oder an einer Seite an dem Halter befestigt ist (FR 2 931 690 A1; WO 2010/140965 A1; US 3,084,355; US 3,081,467).
- mit Hilfe eines elastischen Scharniers, in der Regel aus einem elastischen Material wie Gummi (DE 20 2007 004 633 U1; US 2012/0115377 A1).
- starre Befestigung an einem Arm. Die Wirkung wird dabei durch die Elastizität des Materials der Schaufeln selbst erzielt (FR 2 929 127 A1; WO 94/25116 A1; WO 2017/175151 A1).
- ein kombiniertes Verfahren unter Verwendung einer Achse, eines elastischen Scharniers und interner Anschläge (US 4,944,703).

Durch die Anbringung der Schaufeln an einen oder mehrere Halter mithilfe von Achsen wird das Problem eines Verschwenkens oder einer Drehung der Schaufeln um einen größeren Winkel gelöst. In diesem Fall entsteht jedoch ein so genannter Leergang der Flosse, bei dem der Schwimmer eine Beinschlagbewegung ausführt, ohne dass Vortrieb erzeugt wird. Dies geschieht aus folgendem Grund. Im Augenblick der Bewegungsumkehrung des Flossenschlags müssen die Schaufeln sich ebenfalls in die entgegengesetzte Stellung umkehren, damit das Abstoßen vom Wasser erfolgen kann. Um dies zu bewirken, muss die Schwimmflosse von einem als toter Punkt bezeichneten Umkehrpunkt aus ihre Schlagbewegung in die Gegenrichtung anfangen. In der Anfangsphase der Schlagbewegung dreht sich die Schaufel zuerst in eine Stellung, in der sie das Abstoßen vom Wasser beginnt. Erst danach fängt der Arbeitsschlagbewegung der Flosse an. Dabei findet in der Anfangsphase des Flossenschlags der erwähnte Leergang statt. Dieser Leergang führt zu wesentlicher Minderung des Schwimmflossenwirkungsgrades.

Tests haben gezeigt, dass das Problem des Leergangs umso ausgeprägter ist, je größer die Abmessungen der Schaufeln sind. Mit einer Verringerung der Größe der Schaufeln wird das Problem verringert, aber nicht vollständig gelöst.

Die Verbindung der Schaufeln mit dem Halter über elastische Scharniere ermöglicht es den Schaufeln, am Ende des Hubs in die neutrale Position zurückzukehren. Dadurch reduziert sich der Leergang um die Hälfte und das Problem wird weniger ausgeprägt. Es ist jedoch schwierig, einen Kompromiss zwischen der Elastizität des Scharniermaterials und seiner Beweglichkeit zu finden. Dies bedeutet, dass, wenn das Scharniermaterial die Wassermasse überwinden kann, wenn das Blatt in die neutrale Position zurückkehrt, es dem Blatt dann nicht erlaubt, sich während des Umdrehens um einen signifikanten Winkel zu drehen. Elastische Scharniere sind schlecht reguliert und lassen die Schaufel nicht um mehr als 30 Grad drehen.

Es ist auch bekannt, dass elastische Materialien wie Gummi und thermoplastische Elastomere schnell ihre Eigenschaften verlieren, wenn sie ultraviolettem Licht ausgesetzt werden.

Die obigen Probleme bestehen auch bei einer festen Befestigung der Schaufel an dem Halter, wenn die Wirkung aufgrund der Elastizität des Materials der Schaufeln selbst erzielt wird.

Das kombinierte Verfahren unter Verwendung von Achsen und elastischen Scharnieren (Patent US 4 944 703) zusätzlich zu all dem Obigen ist ebenfalls sehr kompliziert. Ein weiteres Problem bei dieser Verbindung der Schaufeln mit den Haltern ist die hohe Abhängigkeit von Verstopfungen mit Sand und Algen.

Die vorstehend beschriebenen technischen Probleme werden durch eine Schwimmflosse mit den Merkmalen des Anspruchs 1 beseitigt.

Der am Fuß des Schwimmers befestigbare Fußteil umfasst im Allgemeinen eine Sohle mit einer Verstärkung, mit welcher der langgestreckte Halter des Flossenblattes verbunden ist. Der langgestreckte Halter ist an die Sohlenverstärkung des am Fuß des Schwimmers befestigbaren Fußteils mit Vorteil gelenkig angeschlossen. Das Gelenk kann mit zumindest einer Rückstellfeder versehen sein. Dabei ist der Halter elastisch verformbar oder starr ausgestaltet.

Der langgestreckte Halter kann elastisch verformbar ausgestaltet und starr mit der Sohlenverstärkung des am Fuß des Schwimmers befestigbaren Fußteils verbunden sein.

Der langgestreckte Halter kann Innenräume, Außenrippen und Öffnungen diverser Form aufweisen. Die Innenräume können sowohl geschlossen sein, als auch mit der äußeren Umgebung kommunizieren, um den Eintritt von Wasser zu erlauben.

Die Längsachse des langgestreckten Halters ist vorwärts vom am Fuß des Schwimmers befestigbaren Fußteil ausgerichtet. Sie ist vorteilhaft unter einem Winkel von 0° bis 20° zur Längsachse des langgestreckten Halters positioniert.

Die Schaufeln sind im langgestreckten Halter im Allgemeinen mithilfe einer gemeinsamen Achse montiert.

In einer anderen Ausgestaltung sind gegenüberliegend angeordnete Schaufeln untereinander mittels einer Traverse verbunden, die durch eine im langgestreckten Halter vorhandene Öffnung durchgeht. Die Öffnung im langgestreckten Halter ist größer, als die durch sie durchgehende Traverse. Die Öffnung hat eine unrunde Form. Im Innern der Öffnung sind Anschläge zur Begrenzung von Drehbewegungen der Traverse um die Schwenkachsen der jeweiligen Schaufeln vorgesehen. Die Oberfläche der Öffnung kann mit einem Material zur Dämpfung des Kontakts zwischen den Anschlägen und der Traverse bedeckt sein. Fig. 15 zeigt mögliche Formen von Öffnungen im langgestreckten Halter. Die im langestreckten Halter vorgesehenen Öffnungen können auch eine andere Form aufweisen.

Der langgestreckte Halter des Flossenblattes kann zumindest teilweise aus Modulen von stromlinienförmigen Schaufeln zusammengestellt sein.

Der langgestreckte Halter ist zumindest auf einer Seite mit zumindest einem Vorsprung zur Drehbegrenzung der stromlinienförmigen Schaufel versehen.

Das technische Ergebnis der Erfindung besteht in der Erhöhung des Wirkungsgrads der Schwimmflosse.

Die anzumeldende Schwimmflosse ist in den Zeichnungen schematisch dargestellt. Es zeigen:
- Fig. 1: die Schwimmflosse in axonometrischer Darstellung,
- Fig. 2: eine Explosionszeichnung der Schwimmflosse in axonometrischer Darstellung,
- Fig. 3: eine Seitenansicht der Schwimmflosse mit einem Gelenk, das die Sohlenverstärkung und den langgestreckten Halter verbindet,
- Fig. 4: Funktionsphasen der Schwimmflosse bei deren Abschlagbewegung,
- Fig. 5a, 5b: schematisch die Funktion der Schwimmflosse bei deren Auf- und Abschlagbewegung,
- Fig. 6: eine stromlinienförmige Schaufel,
- Fig. 7a: die Seitenansicht einer Schwimmflosse mit starrer Verbindung der Sohlenverstärkung und des langgestreckten Halters,
- Fig. 7b,7c: schematisch die Funktion der Schwimmflosse mit einem elastisch verformbaren langgestreckten Halter bei ihrer Aufschlagbewegung,
- Fig. 8: die anzumeldende Schwimmflosse mit einem Flossenblatt in Modulausführung,
- Fig. 9: eine Schwimmflosse in trennbarer Ausgestaltung,
- Fig. 10: Funktionsphasen eines Schwimmflossenprototyps nach dem französischen Patent Nr. 2931690 bei der Abschlagbewegung,
- Fig. 11: schematisch die Einwirkung von Kräften auf Schaufeln des Schwimmflossenprototyps nach dem französischen Patent Nr. 2931690 in einzelnen Abschlagbewegungsphasen und
- Fig.12: das Prinzipschema des dynamometrischen Schwimmflossenprüfstands.
- Fig. 13: die Position von Ebenen des langgestreckten Halters.
- Fig. 14: eine Explosionszeichnung der Schwimmflosse mit Schaufeln, die mithilfe von Traversen angebracht sind.
- Fig. 15: Ausbildungsvarianten von im langgestreckten Halter vorhandenen Öffnungen.
- Fig. 16: die Verbindung "Traverse-Schaufel".
- Fig. 17: verschiedene Ausführungsbeispiele in 17a, 17b und 17c von Konstruktionselementen des langgestreckten Halters.

Bezugszahlen in Fig. 1 bis 17:
1 - am Fuß des Schwimmers befestigbares Fußteil,
2 - Flossenblatt,
3 - am Fuß des Schwimmers befestigbares Fußteil, ausgebildet in der Art eines Schuhs,
4 - am Fuß des Schwimmers befestigbares Fußteil, ausgebildet in der Art einer Tasche mit Festbinderiemen,
5 - langgestreckter Halter,
6 - Fußteilspitze,
7 bis 7i, 8 bis 8i - stromlinienförmige Schaufeln,
9 - Längsachse des langgestreckten Halters,
10 - Längsachse des am Fuß des Schwimmers befestigbaren Fußteils,
11 - Modul von stromlinienförmigen Schaufeln,
12 bis 12i - Bohrungen im langgestreckten Halter,
13 bis 13i - gemeinsame sich drehende Verbindungsachse der stromlinienförmigen Schaufeln,
14 - Schaufel-Symmetrieebene,
15 - Aufschlagbewegung des Beins des Schwimmers,
16 - Abschlagbewegung des Beins des Schwimmers,
17 - Vorder(Anström)kante einer stromlinienförmigen Schaufel,
18 - Hinterkante einer stromlinienförmigen Schaufel,
19 - Drehachse einer stromlinienförmigen Schaufel,
20 - Seitenkante einer stromlinienförmigen Schaufel,
21 - stromlinienförmige Schaufelfläche, Schaufelblatt
22 - Länge (Profilsehne) einer stromlinienförmigen Schaufel,
23 - Breite einer stromlinienförmigen Schaufel,
24 - Durchgehende Wasserüberströmöffnungen,
25 bis 25i - Vorsprünge am langgestreckten Halter, die als Drehbegrenzer von stromlinienförmigen Schaufeln dienen,
26 - Fußsohlenverstärkung, Sohlenverstärkung
27 - Gelenk,
28 - Gabelstück,
29 - Gelenkachse,
30 - Rückstellfeder,
31 - Stabilisator,
32 - Anschluss,
33 - Schwimmflossenantrieb,
34 - Flossenschlagwinkelgeber,
35 - Dynamometer,
36 - Horizontalstange,
37 - Vertikalstange,
38 - zu prüfende Schwimmflosse,
39 - Zugstange,
40 - Prüfstandsrahmen,
41 - Steuergerät,
42 - Registriergerät,
43 - Vertikalebene,
44 - Horizontalebene,
45, 45i - Loch oder Öffnung im langgestreckten Halter,
46 - Traverse,
47 - Traversenbewegungsbegrenzer,
48 - Traversenbewegungsbegrenzer,
49 - Rippe,
50 - Öffnung,
51 - Innenraum,
52 - Gelenkdeckel,
α - Schaufelanströmwinkel,
β1, β2ᵢ, β3 ... βᵢ - Winkel zwischen der Schaufel-Symmetrieebene und der Längsachse des langgestreckten Halters in starrer Ausführung, die bei einer Flossenaufschlagbewegung entstehen,
γ1, γ2ᵢ, γ3 ... γᵢ - Winkel zwischen der Schaufel-Symmetrieebene und der Längsachse des langgestreckten Halters in starrer Ausführung, die bei einer Flossenabschlagbewegung entstehen,
ϕ - Winkelauslenkung der Achse des langgestreckten Halters von der Flossenschlagwinkelhalbierenden.

Die Schwimmflosse umfasst ein am Fuß des Schwimmers befestigbares Fußteil 1 und ein Flossenblatt 2, das am Fußteil 1 angebracht ist.

Das Fußteil 1 ist mit Vorteil aus Gummi und/oder Thermoelastoplast gefertigt und in der Art eines Schuhs 3 (Fig.1) ausgebildet, jedoch sind andere Ausführungen möglich, zum Beispiel in der Form einer Tasche (eines Halbschuhs) 4 mit mehreren Festbinderiemen (Fig. 2).

Das Fußteil 1 ist mit einer steifen Sohle versehen und kann zum Versteifungszweck eine Sohlenverstärkung 26 enthalten. Die Sohlenverstärkung 26 kann einheitlich mit dem Schuh 3 aus einem Polymer gefertigt sein und ebenfalls aus einem anderen Stoff, wie zum Beispiel Metall, Polymer, verstärkt mit Carbon- und/oder sonstigen Fasern, Furnierholz, Glasfaserkunststoff usw. Dabei kann die Sohlenverstärkung 26 mit der Sohle des Fußteils 1 mithilfe von Nieten, Gewinde, Kleber oder Schweißen verbunden und/oder in den "Körper" der Sohle des Fußteils 1 eingespritzt sein. Die Vorderpartie des Fußteils 1 weist ein Gabelstück 28 zum Anschluss an den langgestreckten Halter 5 auf.

Das Flossenblatt 2 umfasst einen langgestreckten Halter 5, gerichtet von der Spitze 6 des Fußteils 1 aus nach vorne sowie zumindest zwei stromlinienförmige Schaufeln 7 und 8. Die Längsachse 9 des langgestreckten Halters 5 verläuft in dessen Längsrichtung mit Vorteil parallel zur Längsachse 10 des Schuhs 3. Sie kann jedoch ebenfalls unter einem Winkel bis 20° zur Längsachse 10 des Schuhs 3 positioniert sein.

Der langgestreckte Halter 5 ist mittels eines Gelenks 27 am Fußteil 1 (Fig. 3) angebracht.

Das Gelenk 27 umfasst ein Gabelstück 28, welches einheitlich sowohl mit dem langgestreckten Halter 5 als auch mit dem Fußteil 1 ausgeführt werden kann. Das Gelenk umfasst weiter das Gegenstück des Gelenks 27 und eine Achse 29. Das Gelenk 27 erlaubt das Drehen des langgestreckten Halters 5 im Verhältnis zum Fußteil 1. Dabei kann die Längsachse 9 des langgestreckten Halters 5 ihre Position im Verhältnis zur Längsachse 10 des Fußteils 1 ändern.

Das Gelenk 27 ist mit zumindest einer Rückstellfeder 30 versehen. Die Feder 30 bringt allein oder als Teil einer Federvorrichtung den langgestreckten Halter 5 nach Beendigung der Beinschlagbewegung in seine mittlere Grundstellung zurück. Die Charakteristik der Feder 30 bzw. der Federvorrichtung ist derart abgestimmt, dass die vom Schwimmer aufgewendete Kraft wirksam ausgenutzt wird. Die Charakteristik der Feder 30 bzw. der Federvorrichtung kann sowohl linear als auch nichtlinear sein.

Der langgestreckte Halter 5 ist starr ausgelegt (Fig. 3 und 4), kann aber auch elastisch verformbar sein (Fig. 7a, 7b und 7c).

Der langgestreckte Halter 5 kann Innenräume 51, Außenrippen 49 und Öffnungen 50 diverser Form aufweisen. Die Innenräume 51 können sowohl geschlossen, als auch mit der äußeren Umgebung verbunden sein, um den Eintritt von Wasser zu erlauben. Eine bevorzugt kombinierte Verwendung von Rippen, Öffnungen und Innenräumen erlaubt die Regulierung von elastischer Verformung des langgestreckten Halters sowohl in der Vertikalebene 43, als auch in der Horizontalebene 44 (Siehe Fig. 13 und Fig. 17).

Ein elastisch verformbarer Halter 5 kann auch starr mit dem Fußteil 1 verbunden sein, zum Beispiel mittels eines Koppelstücks 32. Dabei biegt sich die Längsachse 9 des langgestreckten Halters 5 samt dem Halter 5 im Verhältnis zur Längsachse 10 des Fußteils 1 aufgrund elastischer Verformung des eigentlichen Halters 5 bei einer Beinschlagbewegung und/oder aufgrund eines im langgestreckten Halter 5 vorhandenen verdünnten Bereichs.

Der langgestreckte Halter 5 besteht in der Regel aus einem Stück. Er kann aber, zumindest teilweise, aus mehreren Modulen 11 von stromlinienförmigen Schaufeln 7i und 8i zusammengesetzt sein (Fig. 8).

Der langgestreckte Halter 5 besitzt zumindest einen Stabilisator 31 in Form einer Aufweitung am Halterende in einer Ebene, die senkrecht zur Drehachse 19 von stromlinienförmigen Schaufeln 7 - 7i bzw. 8 - 8i verläuft.

Der langgestreckte Halter 5 kann aus Metall, einem mit Carbon- und/oder sonstigen Fasern verstärkten Polymer, Furnierholz, Glasfaserkunststoff usw. gefertigt sein. Stromlinienförmige Schaufeln 7 und 8 sind gelenkig montiert im langgestreckten Halter 5 zu dessen beiden Seiten auf einer gemeinsamen sich drehenden Verbindungsachse 13. Diese ist in der Bohrung 12 angebracht, in der Regel mit der Möglichkeit des Mitdrehens der stromlinienförmigen Schaufeln 7 und 8 samt ihrer Verbindungsachse 13 in beiden Richtungen im Verhältnis zum obenerwähnten langgestreckten Halter 5 um einen vorgegebenen Winkel. In der Regel ist die Drehung in eine Richtung um einen Winkel βi zwischen der Längsachse 9 des langgestreckten Halters 5, die in dessen Längsrichtung verläuft, und der Symmetrieebene 14 der i-ten stromlinienförmigen Schaufel 7 bzw. 8 bei einer Aufschlagbewegung 15 des Beins des Schwimmers möglich. Eine Drehung in Gegenrichtung ist um einen Winkel γᵢ zwischen der obigen Achse 9 und der Ebene 14 bei einer Abschlagbewegung 16 des Beins des Schwimmers möglich. Dabei verläuft die Symmetrieebene 14 der i-ten stromlinienförmigen Schaufel 7 und 8 durch die Vorderkante 17 der Schaufel 7 und 8, deren Hinterkante 18 und die Drehachse 19 der Schaufeln 7 und 8. Drehwinkel βi und γᵢ der Schaufeln 7 - 7i bzw. 8 - 8i können sich unterscheiden von Schaufeln, die nah zum Fußteil 1 und denjenigen, die am entfernten Ende des Halters 5 im Flossenblatt 2 angeordnet sind.

Als Spezialfall können die stromlinienförmigen Schaufeln 7 und 8 trennbar vom langgestreckten Halter 5 sein. Der Grundriss der stromlinienförmigen Schaufeln 7 bzw. 8 ist vorteilhaft trapezförmig mit abgerundeten Ecken. Sie können jedoch auch eine andere Form haben. Jede der stromlinienförmigen Schaufeln 7 bzw. 8 hat eine Vorder(Anström)kante 17, gerichtet zum Fußteil 1 hin, eine Hinterkante 18, zwei Seitenkanten 20 sowie zwei stromlinienförmige Flächen 21 dazwischen (Fig. 6). In jede der stromlinienförmigen Schaufeln 7 und 8 ist eine gemeinsame sich drehende Verbindungsachse 13 eingesteckt, die im ersten Drittel der Länge 22 (Profilsehne) der Schaufel 7 bzw. 8 auf der Seite der Vorderkante 17 angeordnet ist.

Die Schaufel-Vorderkante 17 ist kurvenförmig und/oder gerade ausgebildet, jedoch positioniert unter einem Winkel zur Drehachse 19 der Schaufel 7 bzw. 8. Die Vorderkante 17 der Schaufel 7 bzw. 8 kann ebenfalls als eine geknickte gerade Linie ausgebildet sein.

Die stromlinienförmigen Schaufeln 7 bzw. 8 auf der einen Seite des langgestreckten Halters 5 können gleiche oder unterschiedliche Abmessungen haben, zum Beispiel hinsichtlich ihrer Länge 22 und/oder Breite 23, verglichen mit den auf der anderen Seite des langgestreckten Halters 5 angeordneten stromlinienförmigen Schaufeln 8 bzw. 7. Die Schaufeln 7 und 8 können mit durchgehenden Öffnungen 24 zur Wasserüberströmung und Minderung des Drucks auf die Schaufeln 7 und 8 versehen sein.

Eine gemeinsame sich drehende Verbindungsachse 13 der stromlinienförmigen Schaufeln 7 bzw. 8 kann auch zur Erhöhung der Steifigkeit dieser Schaufeln dienen. In diesem Fall wird die oben erwähnte Achse 13 ziemlich tief in die Schaufel 7 bzw. 8 eingesteckt.

Das Flossenblatt 2 ist in der Regel mit zwei oder mehreren Paaren stromlinienförmiger Schaufeln 7 - 7i und 8 - 8i versehen. Dabei sind die Abmessungen jedes Paars stromlinienförmiger Schaufeln mit Vorteil gleich, können aber auch unterschiedlich sein. Das gilt sowohl für sämtliche Schaufelpaare als auch für nur ein oder mehrere Paare. Die stromlinienförmigen Schaufeln 7 bzw. 8 sind vorteilhaft steif ausgebildet. Sie behalten ihre Form unter der Wasserströmungseinwirkung. Sie können aber auch elastisch sein, biegbar in der Längs- und/oder Querrichtung im Verhältnis zur Längsachse 9 des langgestreckten Halters 5 auf dessen langer Seite.

Das Flossenblatt 2 hat einen Begrenzer der Drehung der stromlinienförmigen Schaufeln 7 bzw. 8 um einen vorgegebenen Winkel, mit Vorteil samt der sie verbindenden gemeinsamen Drehachse 13. Der Begrenzer kann als zumindest ein Vorsprung 25 ausgebildet sein. Er ist angeordnet am langgestreckten Halter 5 mit der Möglichkeit des Anschlags gegen den Vorsprung zumindest einer der stromlinienförmigen Schaufeln 7 bzw. 8 in ihrer Drehendstellung (Fig. 5a, 5b). Der Vorsprung 25 am langgestreckten Halter 5 ist mit Vorteil zylindrisch. Er ist angeordnet an der Seitenfläche des langgestreckten Halters, kann aber auch eine andere Form haben. In der Regel entspricht jedem Paar stromlinienförmiger Schaufeln 7 - 7i und 8 - 8i ein Vorsprung 25 - 25i.

Begrenzungsvorsprünge 25 können an den gegenüberliegenden Seitenflächen des langgestreckten Halters 5 für jede stromlinienförmige Schaufel 7 bzw. 8 ausgebildet sein, zumindest aber je ein Vorsprung 25 auf den Gegenseiten im Verhältnis zur Drehachse 19 der stromlinienförmigen Schaufeln 7 bzw. 8. Vorsprünge 25 können einteilig mit dem langgestreckten Halter 5 ausgeführt oder als separate Teile daran angebracht sein.

Der Vorsprung 25 zur Begrenzung der Drehung der Schaufeln 7 und 8 kann mit Gummistoff zur Dämpfung des Kontakts zwischen den Schaufeln 7 bzw. 8 und dem Vorsprung 25 bedeckt sein. Für diesen Zweck sind auch andere Stoffe mit Kontaktdämpfungseigenschaften geeignet. Der eigentliche Vorsprung 25 am langgestreckten Halter 5 kann gänzlich aus einem Werkstoff bestehen. Dieser muss die Dämpfung und/oder einen sanfteren Kontakt zwischen den Schaufeln 7 bzw. 8 und dem Begrenzungsvorsprung 25 garantieren.

Als Ausführungsvariante können die Schaufeln 7 - 7i bzw. 8 - 8i am langgestreckten Halter 5 mithilfe eines so genannten freien Gelenks angebracht sein (Fig. 14 und 15). In diesem Fall sind die Schaufeln 7 - 7i bzw. 8 - 8i miteinander mittels einer beispielsweise plattenförmigen Traverse 46 verbunden, die durch eine im langgestreckten Halter 5 vorhandene Öffnung, beispielsweise ein Loch 45, 45i durchgeht. Die Öffnung 45, 45i im langgestreckten Halter 5 hat größere Abmessungen, als die durch sie durchgehende Traverse 46. Die Öffnung 45, 45i hat eine unrunde Form. Im Innern der Öffnung 45, 45i sind Anschläge 47 und 48 zur Begrenzung von Drehbewegungen der Traverse 46 um die auch als Drehachsen 19 bezeichneten Schwenkachsen der jeweiligen Schaufeln 7 - 7i bzw. 8 - 8i vorgesehen. Die Oberfläche der Öffnung 45, 45i kann mit einem Material bedeckt sein, um ein Anschlagen der Traverse 46 an die Anschläge 47, 48 zu dämpfen. Hierdurch wird der mit jedem Flossenschlag wiederkehrende Kontakt zwischen den Anschlägen 47, 48 und der mit den Schaufeln 7 - 7i bzw. 8 - 8i verbundenen Traverse 46 sanfter gemacht. Fig. 15 zeigt mögliche Formen von Öffnungen 45, 45i im langgestreckten Halter 5. Die im langestreckten Halter 5 vorgesehenen Öffnungen 45, 45i können auch eine andere Form aufweisen.

Aufgrund der Kompliziertheit von Herstellungsverfahren und konstruktiven Lösungen können Anschläge 47, 48, welche die Drehbewegung der Traversen 46 begrenzen, auch außerhalb des freien Gelenks unmittelbar am Halter 5 angeordnet sein.

Die Traverse 46 ist vorteilhaft in der vorderen Hälfte der Schaufeln 7 - 7i bzw. 8 - 8i positioniert (Fig. 16). Die Traverse 46 ist mit Vorteil flach, kann aber auch eine andere Ausbildungsform haben.

Das freie Gelenk kann seitlich mit Deckeln 52 versehen sein (Fig. 14). Die Deckel 52 bilden in Bezug zum Halter 5 vertikale Wandpartien an den dem Halter 5 zugewandten Innenseiten der stromlinienförmigen Schaufelflächen 21 der Schaufeln 7, 7i, 8, 8i. Die Deckel 52 können durch Scheiben gebildet sein, solche umfassen oder von Scheiben umfasst sein. Die beispielsweise durch Scheiben gebildeten Deckel 52 spannen vorteilhaft jeweils Ebenen auf, auf denen die jeweiligen Schwenk- beziehungsweise Drehachsen 19 der Schaufeln 7, 7i, 8, 8i senkrecht aufstehen. Ein Verschmutzen der beispielsweise als Löcher 45, 45i ausgeführten Öffnungen im langgestreckten Halter 5 wird durch die erwähnten Deckel 52 wirksam verhindert. Beispielsweise verhindern die Deckel 52 ein Zusetzen der Öffnungen 45, 45i mit Algen. Die Deckel 52 können sowohl in den Körper des Halters 5 eingelassen sein, als auch nach außen ragen.

Als Spezialfall kann die Flosse aus Materialien mit positiver Schwimmfähigkeit gefertigt sein.

Die Schwimmflosse funktioniert wie folgt:
Der Schwimmer führt bei der Fortbewegung durch das Wasser Aufschläge 15 und Abschläge 16 mit seinen Beinen aus, wie in Fig. 4, 5a, 5b und 7b dargestellt.

Beim Aufschlag 15 werden im Verlauf einer Aufwärtsbewegung (Fig. 5a) der Schwimmflosse die stromlinienförmigen Schaufeln 7 bzw. 8 unter der Wasserdruckeinwirkung um einen Winkel βᵢ gedreht. Die sich drehenden Schaufeln 7 und 8 schlagen bei Erreichung ihrer Endstellung gegen die am langgestreckten Halter 5 vorhandenen Begrenzungsvorsprünge 25 an. Im Weiteren erfolgt ein Abstoßen der Schaufeln 7 bzw. 8 vom Wasser. Die Abstoßkraft wird über den langgestreckten Halter 5 und das Fußteil 1 auf den Schwimmer übertragen. Bei Fortführung des Schwimmflossenaufschlags kommt es zum Ansteigen der Wasserdruckeinwirkung auf das Flossenblatt 2 aufgrund dessen, dass sich der Anströmwinkel der stromlinienförmigen Schaufeln 7 bzw. 8 vergrößert hat. Der langgestreckte Halter 5 überwindet unter angestiegenem Wasserdruck die Kraft der Feder 30. Er dreht sich im Gelenk 27, mittels dessen er mit dem Fußteil 1 verbunden ist. Das Drehen des langgestreckten Halters 5 bewirkt eine Verringerung des Anströmwinkels der stromlinienförmigen Schaufel, was zu einer Minderung des Widerstands am Flossenblatt 2 und zur Erhöhung der Abstoßkraft führt. Bei weiterer Ausführung der Schlagbewegung mit der Schwimmflosse und dem Anstieg der Wasserdruckeinwirkung auf das Flossenblatt 2 wird der langgestreckte Halter 5 um einen noch größeren Winkel im Verhältnis zum Fußteil 1 gedreht. Dadurch vermindert sich der Anströmwinkel der Schaufel 7 bzw. 8. So lässt sich der Widerstand des Flossenblatts 2 verringern. Als die Schlagbewegung der Schwimmflosse aufhört, kehrt das Flossenblatt 2 unter der Wirkung der Feder 30 des Gelenks 27 in seine Ausgangsstellung im Verhältnis zum Fußteil 1 zurück. Das verleiht dem Schwimmer einen zusätzlichen Stoßimpuls.

Dann werden die stromlinienförmigen Schaufeln 7 bzw. 8 unter der Wasserdruckeinwirkung beim Abschlag 16 der Flosse (Fig. 5b) um einen Winkel γᵢ gedreht. Die sich drehenden Schaufeln 7 und 8 schlagen bei Erreichung ihrer Endstellung gegen die am langgestreckten Halter 5 vorhandenen Begrenzungsvorsprünge 25 an. Im Weiteren erfolgt ein Abstoßen der Schaufeln 7 und 8 vom Wasser. Die Abstoßkraft wird über den langgestreckten Halter 5 und das Fußteil 1 auf den Schwimmer übertragen. Bei Fortführung der Abschlagbewegung der Schwimmflosse erhöht sich die Wasserdruckeinwirkung auf das Flossenblatt 2, weil sich der Anströmwinkel der stromlinienförmigen Schaufel 7 bzw. 8 vergrößert hat. Der langgestreckte Halter 5 dreht sich unter angestiegenem Wasserdruck im Gelenk 27, das am Fußteil 1 angebracht ist. Durch das Drehen des langgestreckten Halters 5 verringert sich der Anströmwinkel der stromlinienförmigen Schaufel 7 bzw. 8. Dies führt zu einer Minderung des Widerstands des Flossenblatts 2 und zur Erhöhung der Reaktionskraft. Bei Fortführung der Schlagbewegung der Schwimmflosse und Erhöhung der Wasserdruckeinwirkung auf das Flossenblatt 2 wird der langgestreckte Halter 5 um einen noch größeren Winkel im Verhältnis zum Fußteil 1 gedreht. Dadurch vermindert sich der Anströmwinkel der Schaufel 7 bzw. 8. So lässt sich der Widerstand des Flossenblatts 2 verringern. Als die Schlagbewegung der Schwimmflosse aufhört, kehrt das Flossenblatt 2 unter der Wirkung der Feder 30 des Gelenks 27 in seine Ausgangsstellung im Verhältnis zum Fußteil 1 zurück. Es verleiht dem Schwimmer einen zusätzlichen Stoßimpuls.

Bei einer anderen Schwimmflossenausgestaltung, die einen elastisch verformbaren langgestreckten Halter 5 enthält, kann der Halter 5 starr am Fußteil 1 befestigt sein (Fig. 7a, 7b und 7c). In diesem Fall werden die stromlinienförmigen Schaufeln 7 und 8 unter dem Wasserdruck bei einem Aufschlag 15 der Schwimmflosse um einen Winkel βi gedreht (ähnlich Fig. 5a). Die sich drehenden Schaufeln 7 bzw. 8 schlagen bei Erreichung ihrer Endstellung gegen die am langgestreckten Halter 5 vorhandenen Begrenzungsvorsprünge 25 an. Im Weiteren erfolgt ein Abstoßen der Schaufeln 7 und 8 vom Wasser. Die Abstoßkraft wird über den langgestreckten Halter 5 und das Fußteil 1 auf den Schwimmer übertragen. Bei Fortführung der Aufschlagbewegung der Schwimmflosse erhöht sich der Wasserdruck auf das Flossenblatt 2 dadurch, dass sich der Anströmwinkel der stromlinienförmigen Schaufel 7 bzw. 8 vergrößert hat. Unter angestiegenem Wasserdruck verformt sich der langgestreckte Halter 5 elastisch. Dabei biegt sich dessen Längsachse 9 im Verhältnis zum Fußteil 1. Durch das Biegen des langgestreckten Halters 5 verringert sich der Anströmwinkel der stromlinienförmigen Schaufel, was zu einer Minderung des Widerstands des Flossenblatts 2 und einer Erhöhung der Reaktionskraft führt. Bei Fortführung der Schlagbewegung der Schwimmflosse und der Erhöhung der Wasserdruckeinwirkung auf das Flossenblatt 2 biegt sich der langgestreckte Halter 5 um einen noch größeren Winkel im Verhältnis zum Fußteil 1. Er vermindert dadurch den Anströmwinkel der Schaufel 7 bzw. 8. Das bewirkt eine Verringerung des Widerstands des Flossenblatts 2 und eine Erhöhung der Abstoßkraft. Als die Schlagbewegung der Schwimmflosse aufhört, biegt sich der langgestreckte Halter 5 elastisch gerade. Das Flossenblatt 2 kehrt in seine Ausgangsstellung im Verhältnis zum Fußteil 1 zurück und verleiht dabei dem Schwimmer einen zusätzlichen Stoßimpuls.

Bei der Abschlagbewegung 16 der Schwimmflosse drehen sich dann die stromlinienförmigen Schaufeln 7 und 8 unter dem Wasserdruck um einen Winkel γᵢ (ähnlich Fig. 5b). Die sich drehenden Schaufeln 7 und 8 schlagen bei Erreichung ihrer Endstellung gegen die am langgestreckten Halter 5 vorhandenen Begrenzungsvorsprünge 25 an. Im Weiteren erfolgt ein Abstoßen der Schaufeln 7 und 8 vom Wasser. Die Abstoßkraft wird über den langgestreckten Halter 5 und das Fußteil 1 auf den Schwimmer übertragen. Bei der darauffolgenden Aufschlagbewegung der Schwimmflosse verstärkt sich die Wasserdruckeinwirkung auf das Flossenblatt 2 dadurch, dass sich der Anströmwinkel der stromlinienförmigen Schaufel vergrößert hat. Unter angestiegenem Wasserdruck verformt sich der langgestreckte Halter 5 elastisch. Dabei biegt sich dessen Längsachse 9 sich im Verhältnis zum Fußteil 1. Durch das Biegen des langgestreckten Halters 5 verringert sich der Anströmwinkel der stromlinienförmigen Schaufel 7 bzw. 8. Dies führt zur Minderung des Widerstands des Flossenblatts 2 und zur Erhöhung der Reaktionskraft. Bei Fortführung der Schlagbewegung der Schwimmflosse und der Erhöhung der Wasserdruckeinwirkung auf das Flossenblatt 2 biegt sich der langgestreckte Halter 5 elastisch um einen noch größeren Winkel im Verhältnis zum Fußteil 1. Er vermindert dadurch den Anströmwinkel der Schaufel 7 bzw. 8. Dadurch kann der Widerstand des Flossenblatts 2 verringert und die Reaktionskraft erhöht werden. Als die Schlagbewegung der Schwimmflosse aufhört, biegt sich der langgestreckte Halter 5 elastisch gerade. Das Flossenblatt 2 kehrt in seine Ausgangsstellung im Verhältnis zum Fußteil 1 zurück und verleiht dabei dem Schwimmer einen zusätzlichen Stoßimpuls.

Die Elastizität des langgestreckten Halters 5 ist in einer vertikalen Ebene 43, kurz Vertikalebene 43, höher, als in einer gegenüber dieser senkrecht angeordneten, normal auf der vertikalen Ebene 43 aufstehenden und durch die stromlinienförmigen Schaufeln aufgespannten und die Längsachse 9 des Halters 5 einschließenden, horizontalen Ebene 44, kurz Horizontalebene 44 (Fig. 13).

Durch elastische Verformung des langgestreckten Halters 5 in der Vertikalebene 43 kann der Flossenwirkungsgrad erhöht werden. Eine gleichzeitige elastische Verformung in der Horizontalebene 44 ist hingegen nachteilig.

Zugleich Eine Schwimmflossenverformung in der Horizontalebene 44 wirkt sich negativ aus, da die Flosse bei Beinschlägen seitlich auszulenken beginnt. Dies renkt den Knöchel des Schwimmers aus, was zu höherer Muskelanstrengung führt. Deshalb ist eine Einstellung von Elastizität des langgestreckten Halters 5 sowohl in der Vertikalebene 43, als auch in der Horizontalebene 44 wichtig. Die Elastizität des langgestreckten Halters 5 in der Vertikalebene 43 ist höher, als die Elastizität in der Horizontalebene 44.

Die Elastizität des langgestreckten Halters 5 in der Vertikalebene 43 und in der Horizontalebene 44 kann durch folgende Konstruktionselemente reguliert werden: Rippen 49, Öffnungen 50, sowie die im Halter 5 vorhandenen Innenräume. Die Innenräume 51 des Halters 5 können sowohl geschlossen sein, als auch mit der äußeren Umgebung kommunizieren, um den Eintritt von Wasser zu erlauben. Durch kombinierte Verwendung von Rippen, Öffnungen und Innenräumen kann elastische Verformung des langgestreckten Halters sowohl in der Vertikalebene 43, als auch in der Horizontalebene 44 reguliert werden (Fig. 13 und 17).

Die beschriebene Schwimmflosse ermöglicht es, Drehwinkel β und γ jedes Paars von Schaufeln 7 - 7i und 8 - 8i zu optimieren. Dabei erhält der Schwimmer bei kleineren Werten der Drehwinkel β und γ von Schaufeln 7 - 7i und 8 - 8i einen kräftigeren Stoßimpuls, während größere Drehwinkel β und γ von Schaufeln 7 - 7i und 8 - 8i zu einem sparsamen Aufwand von Muskelkraft des Schwimmers beitragen.

Eine Änderung der Position der Längsachse 9 des langgestreckten Halters 5 im Verhältnis zur Längsachse 10 des Fußteils 1 ermöglicht es, die Muskelkraft des Schwimmers bei Ausführung einer Schlagbewegung der Flosse hochwirksam auszunutzen.

Ein weiterer Faktor, der zur Erhöhung des Wirkungsgrads der dargestellten Schwimmflosse beiträgt, ist die elastische Deformation der Schaufeln 7 und 8 unter der Wasserdruckeinwirkung. Eine Biegung der Schaufel, die von der Drehachse 19 aus zur Hinterkante 18 hin zunimmt, trägt zur Verringerung des hydrodynamischen Widerstands der Schaufel bei.

Eine wesentliche Erhöhung der Wirksamkeit der Schaufeln kann ebenfalls mittels durchgehender Wasserüberströmöffnungen 24 in den stromlinienförmigen Schaufeln 7 - 7i und 8 - 8i (Fig. 6) erreicht werden.

Der Stoßimpuls lässt sich durch die Änderung der Flächengröße der stromlinienförmigen Schaufeln 7 und 8 beeinflussen.

Bei Flossenschlägen führen die Schaufeln 7, 7i, 8, 8i begrenzte Drehbewegungen um ihre quer zur Längsachse 9 des Halters 5 verlaufenden Schwenk- beziehungsweise Drehachsen 19 aus. Dabei führt die Traverse 46, welche die beiden beidseitig des Halters 5 abstehenden Schaufelblätter einer Schaufel 7, 7i, 8, 8i verbindet, zwischen den Anschlägen 47 und 48 hin- und hergehende Kippbewegungen aus.

Dabei bezeichnet Schaufelblatt die stromlinienförmige Schaufelfläche 21.

Bei Flossenschlägen wird die Schaufeln 7 und 8 verbindende Traverse 46 frei innerhalb der Öffnung 45, 45i zwischen Anschlägen 47 und 48, welche die Schaufelbewegung begrenzen, gekippt. Diese freie Kippbewegung der Schaufel aus einer Endstellung in die andere erfordert wesentlich weniger Zeit gegenüber Drehung. Dementsprechend wird der Leergang vermindert.

Prüfstandstests haben gezeigt, dass das Problem des Schwimmflossen-Leergangs durch Minderung der Schaufelabmessungen bei gleichzeitiger Erhöhung ihrer Zahl und Vorhandensein eines freien Gelenks praktisch vollständig beseitigt wird.

Die Anwendung nur eines langgestreckten Halters 5, verbunden mit dem Fußteil 1, kann zu einer wesentlichen Verringerung des hydrodynamischen Widerstands bei Schlagbewegungen der Schwimmflosse beitragen.

Da der Schwimmer hin- und hergehende Bewegungen mit seinen Beinen während des Vortriebs durch das Wasser ausführt, beeinflusst das Flossengewicht die Trägheitskraft, welche man beim Vortrieb überwinden muss. Durch die Verwendung nur eines langgestreckten Halters 5 kann das Schwimmflossengewicht verringert werden. Das verbessert die Wirksamkeit der Ausnutzung der Muskelkraft des Schwimmers ebenfalls.

Die Verwendung nur eines langgestreckten Halters 5 vereinfacht zudem das Problem seiner Trennung von der Spitzenpartie des Fußteils 1 (Fig. 9). Durch die Trennungsmöglichkeit lassen sich die Gesamtabmessungen der Schwimmflosse verringern, und deren Transport zum Benutzungsort lässt sich vereinfachen.

Im Unterschied zu anderen Ausgestaltungsvarianten trägt die Verwendung nur eines langgestreckten Halters 5 zur Vereinfachung der Anbringung der stromlinienförmigen Schaufeln 7 - 7i und 8 - 8i am Halter und deren Trennung vom Halter bei. Dies erleichtert zusätzlich den Transport der Schwimmflosse zum Ort ihrer Benutzung.

Die einfache Anbringung und Trennung der stromlinienförmigen Schaufeln 7 - 7i und 8 - 8i macht die Verwendung mehrerer Schaufelsätze mit unterschiedlichen Charakteristiken möglich. Der langgestreckte Halter 5 mit dem am Fuß des Schwimmers befestigbarem Fußteil 1 (Grundteil der Schwimmflosse) bleibt dabei unverändert. Sätze von stromlinienförmigen Schaufeln 7 - 7i und 8 - 8i lassen sich zweckgemäß optimieren, und zwar der eine Satz für das Schwimmen mit kräftigem Abstoß und der andere für ruhiges Schwimmen mit minimalem Energieaufwand.

Die vorgeschlagene Schwimmflosse kann ebenfalls eine modulare Konstruktion haben. Das bedeutet, dass die Schwimmflosse in ihrer Basisauslegung beispielsweise drei Paare stromlinienförmige Schaufeln 7, 7a, 7b, 8, 8a und 8b umfasst und gemäß den vorstehend beschriebenen Prinzipien funktioniert. Mit 3 Schaufelpaaren wird ruhiges Schwimmen mit minimalem Energieaufwand vorausgesetzt. Zum Zweck der Vortriebskrafterhöhung kann ein auch als Ergänzungsmodul bezeichnetes Modul 11 von stromlinienförmigen Schaufeln 7i und 8i montiert werden (Fig.8).

Die Rückstellfeder 30 bzw. die Federvorrichtung lässt sich ebenfalls einfach durch eine andere Vorrichtung mit sich unterscheidenden Charakteristiken ersetzen. Dadurch ergibt sich eine weitere Möglichkeit, eine Schwimmflosse für den Einsatz mit kräftigem Schubvermögen oder für ruhiges Schwimmen zu erhalten.

Als Ausführungsvariante können die Schaufeln 7 - 7i bzw. 8 - 8i am langgestreckten Halter 5 mithilfe eines so genannten freien Gelenks angebracht sein (Fig. 14 und 15). In diesem Fall sind die Schaufeln 7 - 7i bzw. 8 - 8i miteinander mittels einer beispielsweise plattenförmigen Traverse 46 verbunden, die durch eine im langgestreckten Halter 5 vorhandene Öffnung 45, 45i durchgeht. Die Öffnung 45, 45i im langgestreckten Halter 5 hat größere Abmessungen, als die durch sie durchgehende Traverse 46. Die Öffnung 45, 45i hat eine unrunde Form. Im Innern der Öffnung 45, 45i sind Anschläge 47 und 48 zur Begrenzung von Drehbewegungen der Traverse 46 um die Schwenk- beziehungsweise Drehachsen 19 der jeweiligen Schaufeln 7 - 7i bzw. 8 - 8i vorgesehen. Die Oberfläche der Öffnung 45, 45i kann mit einem Material bedeckt sein, um ein Anschlagen der Traverse 46 an die Anschläge 47, 48 zu dämpfen. Hierdurch wird der mit jedem Flossenschlag wiederkehrende Kontakt zwischen den Anschlägen 47, 48 und der mit den Schaufeln 7 - 7i bzw. 8 - 8i verbundenen Traverse 46 sanfter gemacht. Fig. 15 zeigt mögliche Formen von Öffnungen 45, 45i im langgestreckten Halter 5. Die im langestreckten Halter 5 vorgesehenen Öffnungen 45, 45i können auch eine andere Form aufweisen.

Aufgrund der Kompliziertheit von Herstellungsverfahren und konstruktiven Lösungen können Anschläge 47, 48, welche die Drehbewegung der Traversen 46 begrenzen, auch außerhalb des freien Gelenks unmittelbar am Halter 5 angeordnet sein.

Die Traverse 46 ist vorteilhaft in der vorderen Hälfte der Schaufeln 7 - 7i bzw. 8 - 8i positioniert (Fig. 16). Die Traverse 46 ist mit Vorteil flach, kann aber auch eine andere Ausbildungsform haben.

Das freie Gelenk kann seitlich mit Deckeln 52 versehen sein (Fig. 14). Die Deckel 52 können durch Scheiben gebildet sein, solche umfassen oder von Scheiben umfasst sein. Die beispielsweise durch Scheiben gebildeten Deckel 52 spannen vorteilhaft jeweils Ebenen auf, auf denen die jeweiligen Schwenk- beziehungsweise Drehachsen 19 der Schaufeln 7, 7i, 8, 8i senkrecht aufstehen. Ein Verschmutzen der Öffnungen 45, 45i im langgestreckten Halter 5 wird durch die erwähnten Deckel 52 wirksam verhindert. Beispielsweise verhindern die Deckel 52 ein Zusetzen der Öffnungen 45, 45i mit Algen. Die Deckel 52 können sowohl in den Körper des Halters 5 eingelassen sein, als auch nach außen ragen.

Wichtig ist hervorzuheben, dass eine in Fig. 1 bis Fig. 17c) ganz oder in Teilen dargestellte Schwimmflosse:
- ein am Fuß des Schwimmers befestigbares Fußteil 1, 3, 4, und
- ein am Fußteil 1, 3, 4 angeordnetes, beispielsweise befestigbares Schwimmflossenblatt 2 umfasst.

Das Schwimmflossenblatt 2, kurz Flossenblatt, umfasst einen langgestreckten Halter 5 mit an diesem drehbar angeordneten, stromlinienförmigen Schaufeln 7, 7i, 8, 8i, 21. Es sind zumindest zwei seitlich des Halters 5 abstehend drehbar angeordnete stromlinienförmige Schaufeln 7, 7i, 8, 8i vorgesehen. Die Schaufeln können um beispielsweise quer zu einer Längsachse 9 des vorstehend erwähnten langgestreckten Halters 5 verlaufende Schwenk- beziehungsweise Drehachsen 19 drehbar angeordnet sein. Die Schaufeln sind dabei in entgegengesetzt hin- und hergehenden Schwenkrichtungen, kurz in beiden Richtungen um einen vorgegebenen Winkel drehbar angeordnet.

Die Schwimmflosse zeichnet sich durch eine zumindest bei Flossenschlagbewegungen bewegliche Anordnung des langgestreckten Halters 5 gegenüber dem am Fuß des Schwimmers befestigbaren Fußteil 1, 3, 4 aus.

Die Schwimmflosse zeichnet sich gemäß einem zusätzlichen zweiten Gegenstand dadurch aus, dass die in Bezug zur Längsachse 9 des Halters 5 auf gegenüberliegenden Seiten abstehenden stromlinienförmigen Schaufeln 7, 7i, 8, 8i beziehungsweise deren durch stromlinienförmige Schaufelflächen 21 gebildete Schaufelblätter 21 über eine plattenförmige Traverse 46 miteinander verbunden sind, die durch ein Loch 45, 45i in dem langgestreckten Halter 5 verläuft, während das Loch 45, 45i in dem langgestreckten Halter 5 mit Blattbewegungsbegrenzern 47, 48 in Form von Vorsprüngen ausgestattet ist und eine größere Größe als die durch sie hindurchgehende Traverse 46 hat.

Die stromlinienförmigen Schaufeln 7, 7i, 8, 8i, 21 können an ihren dem Halter 5 zugewandten Enden mit Scheiben 52 versehen sein, welche die Löcher 45, 45i im langgestreckten Halter 5 verschließen.

Jede Schaufel 7, 7i, 8, 8i umfasst mindestens ein durch eine stromlinienförmige Schaufelfläche 21 gebildetes Schaufelblatt. Die Schaufeln 7, 7i, 8, 8i bestehen bevorzugt aus zwei als stromlinienförmige Schaufelflächen 21 bezeichneten Schaufelblättern, je einem Schaufelblatt auf jeder Seite des Halters 5. Die stromlinienförmigen Schaufelflächen 21 der Schaufeln 7, 7i, 8, 8i stehen vorteilhaft gegenüberliegend beidseits der Längsachse 9 des langgestreckten Halters 5 in Richtung quer zu dessen Längsachse 9 verlaufender Schwenk- beziehungsweise Drehachsen 19 ab. Dabei kann es sich um jeweils eigene, oder paarweise gemeinsame Schwenk- beziehungsweise Drehachsen 19 handeln. Bei einer eigenen Schwenk- beziehungsweise Drehachse 19 umfasst eine Schaufel 7, 7i, 8, 8i nur ein einseitig des Halters 5 abstehendes Schaufelblatt. Bei paarweisen Schwenk- beziehungsweise Drehachsen 19 umfasst eine Schaufel 7, 7i, 8, 8i zwei gegenüberliegend des Halters 5 abstehende Schaufelblätter. Um die Schwenk- beziehungsweise Drehachsen 19 können die Schaufeln 7, 7i, 8, 8i vorgegeben begrenzte, hin- und hergehende Drehbewegungen ausführen.

Hiernach können die Schaufeln 7, 7i, 8, 8i beziehungsweise deren stromlinienförmige Schaufelflächen 21 umfassende Schaufelblätter zu beiden Seiten des langgestreckten Halters 5 abstehen.

Vorteilhaft sind die auf einer paarweisen Schwenk- beziehungsweise Drehachse 19 gegenüberliegend angeordneten Schaufelblätter unverdrehbar zu einer Schaufel 7, 7i, 8, 8i miteinander verbunden.

Die auf in Bezug zur Längsachse 9 des Halters 5 auf gegenüberliegenden Seiten abstehenden Schaufeln 7, 7i, 8, 8i beziehungsweise deren stromlinienförmige Schaufelflächen 21 umfassende Schaufelblätter können hiernach um jeweils eine gemeinsame Achse 19 im langgestreckten Halter 5 drehbar montiert sein.

Denkbar ist in diesem Zusammenhang, dass gegenüberliegend angeordnete Schaufelblätter zwar um eine gemeinsame, paarweise Schwenk- beziehungsweise Drehachse 19 hin- und hergängig drehbar angeordnet sind, wobei sie jedoch unabhängig voneinander ihre Drehbewegungen ausführen können. Dabei sind die Schaufelblätter nicht über eine gemeinsames Verbindungselement unverdrehbar miteinander verbunden.

Vorteilhaft ist eine zumindest bei Flossenschlagbewegungen bewegliche Anordnung des langgestreckten Halters 5 gegenüber dem am Fuß des Schwimmers befestigbaren Fußteil 1, 3, 4 vorgesehen, bei der der langgestreckte Halter gelenkig am Fußteil angebracht ist.

Ein Gelenk 27 kann zwischen dem langgestreckten Halter 5 und dem Fußteil 1, 3, 4 angeordnet sein. Durch das Gelenk 27 wird eine bewegliche, besonders bevorzugt gelenkige Anordnung des langgestreckten Halters 5 gegenüber dem am Fuß des Schwimmers befestigbaren Fußteil 1, 3, 4 erhalten. Dabei ist der langgestreckte Halter 5 zumindest bei Flossenschlagbewegungen gelenkig am Fußteil 1, 3, 4 angeordnet.

Vorteilhaft ist eine entgegen einer Auslenkung wirksame Federbelastung der gelenkigen Anordnung des langgestreckten Halters 5 gegenüber dem Fußteil 1, 3, 4 vorgesehen.

Das Gelenk 27 kann hierzu mit zumindest einer Rückstellfeder versehen sein. Der Halter 5 kann dabei elastisch verformbar ausgestaltet sein. Alternativ kann der Halter 5 starr ausgestaltet sein. Bei der starren Ausführung verfügt er über eine ausreichend hohe Biegesteifigeit, um Deformationen aufgrund menschlicher Krafteinwirkungen zu verhindern.

Der langgestreckte Halter 5 kann sich bei Flossenschlagbewegungen gegenüber dem am Fuß des Schwimmers befestigbaren Fußteil 1, 3, 4 drehen und/oder biegen.

Die Elastizität des langgestreckten Halters 5 ist in einer vertikalen Ebene 43 höher, als in einer gegenüber der vertikalen Ebene 43 senkrecht angeordneten, normal auf der vertikalen Ebene 43 aufstehenden und durch die stromlinienförmigen Schaufeln aufgespannten und die Längsachse 9 des Halters 5 einschließenden, horizontalen Ebene 44.

Der langgestreckte Halter 5 kann Rippen 49 und/oder auch als Löcher bezeichnete Öffnungen 50 und/oder mit Wasser gefüllte oder wasserfreie innere Hohlräume 51 aufweisen. Die erwähnten Maßnahmen können dazu dienen, die Elastizität des Halters 4 in der vertikalen 43 und horizontalen Ebene 44 einzustellen.

Der langgestreckte Halter 5 des Flossenblatts 2 kann zumindest teilweise aus Modulen 11 mit stromlinienförmigen Schaufeln 7, 7i, 8, 8i zusammengesetzt sein.

Das am Fuß des Schwimmers befestigbare Fußteil 1, 3, 4 kann eine Sohle mit Verstärkung - kurz Sohlenverstärkung 26 - umfassen. Der langgestreckte Halter 5 des Flossenblatts 2 ist vorteilhaft an einer solchen Sohlenverstärkung 26 angebracht.

Besonders bevorzugt ist der langgestreckte Halter 5 an der Sohlenverstärkung 26 des am Fuß des Schwimmers befestigbaren Fußteils 1, 3, 4 gelenkig angebracht. Ein der gelenkigen Anordnung dienendes Gelenk 27 ist vorteilhaft zwischen der Sohlenverstärkung 26 des am Fuß des Schwimmers befestigbaren Fußteils 1, 3, 4 und dem langgestreckten Halter 5 angeordnet.

Der langgestreckte Halter 5 kann zumindest auf einer Seite mit zumindest einem Vorsprung 25, 25i versehen sein, der das Drehen der stromlinienförmigen Schaufeln 7, 7i, 8, 8i um deren Schwenk- beziehungsweise Drehachsen 19 begrenzt.

Die Längsachse 9 des langgestreckten Halters ist bevorzugt in Bezug zur Längsachse 10 des Fußteils 1 nach vorne gerichtet. Dabei ist die Längsachse 9 des langgestreckten Halters 5 in vorteilhaft und unter einem Neigungswinkel von 0° bis 20° zur Längsachse 10 des Fußteils 1 abwärts positioniert.

Ist ein Gelenk 27 zwischen dem Fußteil 1 und dem Halter 5 vorgesehen, so bezieht sich der Neigungswinkel auf eine mittlere Neutralstellung des Halters 5 gegenüber dem Fußteil 1. Aus der mittleren Neutralstellung kann der am Gelenk 27 angeordnete Halter 5 in etwa gleichen Winkeln nach oben und nach unten ausgelenkt werden. In der mittleren Neutralstellung ist die Beweglichkeit des Gelenks 27 in beiden Richtungen in etwa gleich groß.

Es ist ersichtlich, dass die Erfindung verwirklicht sein kann durch eine Schwimmflosse, umfassend:
- eine auch Fußteil 1, 3, 4 genannte Befestigungsvorrichtung am Fuß des Schwimmers, und
- ein Schwimmflossenblatt 2, das mit der Befestigungsvorrichtung am Fuß des Schwimmers verbunden ist und einen langgestreckten Halter 5 und mindestens zwei stromlinienförmige Schaufeln 7, 7i, 8, 8i enthält, die schwenkbar an einem langgestreckten Halter 5, bevorzugt mit je einem eine stromlinienförmige Schaufelfläche 21 umfassenden Schaufelblatt auf beiden Seiten davon montiert sind, mit der Möglichkeit einer begrenzten Bewegung relativ zu dem obigen langgestreckten Halter 5 in beiden Richtungen.

Die Schwimmflosse ist dadurch gekennzeichnet, dass sich der langgestreckte Halter 5 zumindest bei Flossenschlagbewegungen relativ zu der Befestigungsvorrichtung am Fuß des Schwimmers dreht und/oder biegt, während die Elastizität des langgestreckten Halters 5 in der vertikalen Ebene 43 höher ist als in der horizontalen Ebene 44.

Die Befestigungsvorrichtung am Fuß des Schwimmers kann eine Sohle mit einer Sohlenverstärkung 26 enthalten, an welcher der langgestreckte Halter 5 befestigt ist.

Der langgestreckte Halter 5 ist vorteilhaft elastisch verformbar und starr an der Sohlenverstärkung der Befestigungsvorrichtung befestigt.

Der langgestreckte Halter 5 ist bevorzugt mittels eines Gelenks 27 an der Sohlenverstärkung der Befestigungsvorrichtung am Fuß des Schwimmers befestigt.

Das Gelenk 27 ist vorzugsweise mit mindestens einer Rückstellfeder versehen, während der Halter 5 elastisch verformbar ist.

Das auch als Scharnier bezeichnete Gelenk 27 kann alternativ mit mindestens einer Rückstellfeder ausgestattet sein, während der Halter 5 starr ausgeführt ist.

Der langgestreckte Halter 5 kann Rippen 49 und/oder Löcher 50 und/oder mit Wasser gefüllte oder wasserfreie innere Hohlräume 51 aufweisen, die dazu dienen, die Elastizität des Halters 5 in der vertikalen Ebene 43 und in der horizontalen Ebene 44 einzustellen.

Das Schwimmflossenblatt 2 kann zumindest teilweise aus Modulen 11 mit stromlinienförmige Schaufeln 7, 7i, 8, 8i zusammengesetzt sein.

Es sei erwähnt, dass die vorstehend beschriebenen Ausgestaltungen die vorgestellte Einrichtung nur darstellen, diese aber nicht einschränken, und dass Sachkundige auf dem Fachgebiet imstande sind, eine Vielfalt von alternativen Ausführungen auszuarbeiten, ohne dabei vom Umfang der beiliegenden Erfindungsansprüche abzuweichen. Die eigentliche Tatsache, dass bestimmte Kriterien in unterschiedlichen Erfindungsunteransprüchen aufgelistet sind, soll nicht bedeuten, dass die Kombination dieser Kriterien nicht zur Erzielung des positiven Effekts benutzt werden kann.

Die Erfindung ist insbesondere im Bereich der Entwicklung und der Herstellung von Tauch- beziehungsweise Schwimmflossen gewerblich anwendbar.

## Patentansprüche

1. Schwimmflosse, umfassend:
- ein am Fuß eines Schwimmers befestigbares Fußteil (1, 3, 4), und
- ein am Fußteil (1, 3, 4) befestigbares Schwimmflossenblatt (2), umfassend einen langgestreckten Halter (5) und zumindest zwei seitlich des Halters (5) abstehend und in beiden Richtungen um einen vorgegebenen Winkel drehbar angeordnete stromlinienförmige Schaufeln (7, 7i, 8, 8i),
aufweisend eine bewegliche Anordnung des langgestreckten Halters (5) gegenüber dem am Fuß des Schwimmers befestigbaren Fußteil (1, 3, 4),
**dadurch gekennzeichnet,**
**dass** die Elastizität des langgestreckten Halters (5) in einer vertikalen Ebene (43) höher ist als in einer gegenüber dieser senkrecht angeordneten, normal auf der vertikalen Ebene (43) aufstehenden und durch die stromlinienförmigen Schaufeln aufgespannten und die Längsachse (9) des Halters (5) einschließenden, horizontalen Ebene (44).

2. Schwimmflosse nach Anspruch 1,
wobei ein Gelenk (27) zwischen dem langgestreckten Halter (5) und dem Fußteil (1, 3, 4) angeordnet ist.

3. Schwimmflosse nach Anspruch 2,
wobei das Gelenk (27) mit zumindest einer Rückstellfeder versehen und der Halter (5) elastisch verformbar ausgestaltet ist.

4. Schwimmflosse nach Anspruch 2,
wobei das Gelenk (27) mit zumindest einer Rückstellfeder versehen und der Halter (5) starr ausgestaltet ist.

5. Schwimmflosse nach einem der voranstehenden Ansprüche,
wobei sich der langgestreckte Halter (5) gegenüber dem am Fuß des Schwimmers befestigbaren Fußteil (1, 3, 4) bei Flossenschlagbewegungen dreht und/oder biegt.

6. Schwimmflosse nach einem der voranstehenden Ansprüche,
wobei der langgestreckte Halter (5) Rippen (49), Löcher (50), mit Wasser gefüllte oder wasserfreie innere Hohlräume (51) aufweist, die dazu dienen, die Elastizität des Halters (5) in der vertikalen (43) und horizontalen Ebene (44) einzustellen.

7. Schwimmflosse nach einem der voranstehenden Ansprüche,
wobei der langgestreckte Halter (5) des Flossenblatts (2) zumindest teilweise aus Modulen (11) mit stromlinienförmigen Schaufeln (7, 7i, 8, 8i) zusammengesetzt ist.

8. Schwimmflosse nach einem der voranstehenden Ansprüche,
wobei das am Fuß des Schwimmers befestigbare Fußteil (1, 3, 4) eine Sohle mit Verstärkung umfasst, an welcher der langgestreckte Halter (5) des Flossenblatts (2) angebracht ist.

9. Schwimmflosse nach einem der voranstehenden Ansprüche,
wobei der langgestreckte Halter (5) zumindest auf einer Seite mit zumindest einem Vorsprung (25, 25i) versehen ist, der das Drehen der stromlinienförmigen Schaufeln (7, 7i, 8, 8i) begrenzt.

10. Schwimmflosse nach einem der voranstehenden Ansprüche,
wobei die Schaufeln (7, 7i, 8, 8i) zu beiden Seiten des langgestreckten Halters (5) abstehen.

11. Schwimmflosse nach Anspruch 10,
wobei die auf in Bezug zur Längsachse (9) des Halters (5) auf gegenüberliegenden Seiten abstehenden Schaufeln (7, 7i, 8, 8i) um jeweils eine gemeinsame Achse (19) im langgestreckten Halter (5) drehbar montiert sind.

12. Schwimmflosse nach einem der voranstehenden Ansprüche,
wobei die in Bezug zur Längsachse (9) des Halters (5) auf gegenüberliegenden Seiten abstehenden stromlinienförmigen Schaufeln (7, 7i, 8, 8i) über eine plattenförmige Traverse (46) miteinander verbunden sind, die durch ein Loch (45, 45i) in dem langgestreckten Halter (5) verläuft, während das Loch (45, 45i) in dem langgestreckten Halter (5) mit Blattbewegungsbegrenzern (47, 48) in Form von Vorsprüngen ausgestattet ist und eine größere Größe als die durch sie hindurchgehende Traverse (46) hat.

13. Schwimmflosse nach Anspruch 12,
wobei die stromlinienförmigen Schaufeln (7, 7i, 8, 8i) an ihren dem Halter (5) zugewandten Enden mit Scheiben (52) versehen sind, welche die Löcher (45, 45i) im langgestreckten Halter (5) verschließen.

## Claims

1. Swim fin, comprising:
- a foot part (1, 3, 4) attachable to the foot of a swimmer, and
- a fin vane (2) attachable to the foot part (1, 3, 4), comprising an elongated holder (5) and at least two streamlined blades (7, 7i, 8, 8i) extending laterally from the holder (5) and rotatable in both directions by a predetermined angle,
featuring a movable arrangement of the elongated holder (5) relative to the foot part (1, 3, 4) attachable to the swimmer's foot,
**characterized in that**,
the elasticity of the elongated holder (5) is higher in a vertical plane (43) than in a horizontal plane (44) arranged perpendicular to this vertical plane (43), standing normal on the vertical plane (43) spanned by the streamlined blades and enclosing the longitudinal axis (9) of the holder (5).

2. Swim fin according to claim 1,
wherein a joint (27) is arranged between the elongated holder (5) and the foot part (1, 3, 4).

3. Swim fin according to claim 2,
wherein the joint (27) is provided with at least one return spring and the holder (5) is designed to be elastically deformable.

4. Swim fin according to claim 2,
wherein the joint (27) is provided with at least one return spring and the holder (5) is designed to be rigid.

5. Swim fin according to any of the preceding claims,
wherein the elongated holder (5) rotates and/or bends relative to the foot part (1, 3, 4) attachable to the swimmer's foot during fin stroke movements.

6. Swim fin according to any of the preceding claims,
wherein the elongated holder (5) has ribs (49), holes (50), water-filled or water-free inner cavities (51) that serve to adjust the elasticity of the holder (5) in the vertical (43) and horizontal plane (44).

7. Swim fin according to any of the preceding claims,
wherein the elongated holder (5) of the fin vane (2) is at least partially composed of modules (11) with streamlined blades (7, 7i, 8, 8i).

8. Swim fin according to any of the preceding claims,
wherein the foot part (1, 3, 4) attachable to the swimmer's foot comprises a sole with reinforcement, to which the elongated holder (5) of the fin blade (2) is attached.

9. Swim fin according to any of the preceding claims,
wherein the elongated holder (5) is provided on at least one side with at least one projection (25, 25i) that limits the rotation of the streamlined blades (7, 7i, 8, 8i).

10. Swim fin according to any of the preceding claims,
wherein the streamlined blades (7, 7i, 8, 8i) extend on both sides of the elongated holder (5).

11. Swim fin according to claim 10,
wherein the streamlined blades (7, 7i, 8, 8i) extending on opposite sides relative to the longitudinal axis (9) of the holder (5) are rotatably mounted around a common axis (19) in the elongated holder (5).

12. Swim fin according to any of the preceding claims,
wherein the streamlined blades (7, 7i, 8, 8i) extending on opposite sides relative to the longitudinal axis (9) of the holder (5) are connected by a plate-shaped crosspiece (46) that runs through a hole (45, 45i) in the elongated holder (5), while the hole (45, 45i) in the elongated holder (5) is equipped with blade movement limiters (47, 48) in the form of projections and has a larger size than the crosspiece (46) passing through it.

13. Swim fin according to claim 12,
wherein the streamlined blades (7, 7i, 8, 8i) are provided at their ends facing the holder (5) with discs (52) that close the holes (45, 45i) in the elongated holder (5).

## Revendications

1. Palme de natation se composant:
- d'une pièce d'embase fixée autour du pied du nageur (1,3,4) et
- d'une lame de palme de natation (2) fixée autour de la pièce d'embase (1,3,4) se composant d'un support allongé (5) et d'au minimum deux aubes aérodynamiques (7,7i,8,8i) disposées à titre latérale du support (5) dans les deux directions et à titre saillant et rotatif autour d'un angle prédéterminé,
présentant un agencement mobile du support allongé (5) par rapport à la pièce d'embase (1,3,4) fixée autour du pied du nageur,
est **caractérisée** de sorte que
L'élasticité du support allongé (5) est supérieure dans un plan vertical (43) au plan horizontal (44) par rapport au plan vertical (43) disposé verticalement, normalement et avec soulèvement à travers les aubes aérodynamiques sous-tendues incluant l'axe longitudinal (9) du support (5).

2. Palme de natation selon la revendication 1 où une charnière (27) est disposée entre le support allongé (5) et la pièce d'embase (1,3,4).

3. Palme de natation selon la revendication 2 où la charnière (27) est munie d'au minimum un ressort de rappel et le support (5) est agencé de manière élastique et malléable

4. Palme de natation selon la revendication 2 où la charnière (27) est munie d'au minimum un ressort de rappel et le support (5) est agencé de manière fixe.

5. Palme de natation selon l'une des revendications précédentes où le support allongé (5) pivote et/ou se plie par rapport à la pièce d'embase (1,3,4) fixée autour du pied du nageur lors de mouvements de palmage.

6. Palme de natation selon l'une des revendications précédentes où le support allongé (5) présente des ailettes (49) et des trous (50) avec des cavités intérieures remplies d'eau ou anhydres (51) servant à régler l'élasticité du support (5) sur le plan vertical (43) et sur le plan horizontal (44).

7. Palme de natation selon l'une des revendications précédentes où le support allongé (5) de la voilure (2) est composé d'au minimum et à titre partiel de modules (11) avec des aubes aérodynamiques (7,7i,8,8i).

8. Palme de natation selon l'une des revendications précédentes où la pièce d'embase (1,3,4) fixée autour du pied du nageur se compose d'une semelle avec renforcement sur laquelle le support allongé (5) de la voilure (2) est monté.

9. Palme de natation selon l'une des revendications précédentes où le support allongé (5) est prévu au minimum sur un côté avec au minimum une saillie (25,25i) qui limite la rotation des aubes aérodynamiques (7,7i,8,8i).

10. Palme de natation selon l'une des revendications précédentes où les aubes (7,7i,8,8i) font saillie sur les deux rives du support allongé (5).

11. Palme de natation selon la revendication 10 où les aubes saillantes (7,7i,8,8i) vis-à-vis de l'axe longitudinal (9) du support (5) sont montées sur les côtés opposés à titre pivotant autour d'un axe commun respectif (19) dans le support allongé (5).

12. Palme de natation selon l'une des revendications précédentes où les aubes saillantes aérodynamiques (7,7i,8,8i) vis-à-vis de l'axe longitudinal (9) du support (5) sur les côtés opposés via une traverse sous forme de plaque (46) sont reliées l'une à l'autre s'étendant à travers un trou (45,45i) dans le support allongé (5) tandis que le trou (45,45i) est équipé dans le support allongé (5) de limiteurs de mouvements de feuille (47,48) sous forme de saillies ayant une taille plus grande que la traverse (46) passant à travers ces dernières.

13. Palme de natation selon la revendication 12 où les aubes aérodynamiques (7,7i,8,8i) sont munies de tranches (52) à leurs extrémités tournées vers le support (5) fermant les trous (45,45i) dans le support allongé (5).
